# EUROPÄISCHE PATENTSCHRIFT

(11) **EP 0 582 263 B1**
(45) Veröffentlichungstag und Bekanntmachung des Hinweises auf die Patenterteilung: **05.06.1996**
(21) Anmeldenummer: 93112380.6
(22) Anmeldetag: 03.08.1993
(51) Int. Cl.: H02M 3/156, H02M 7/217, G05F 1/46

(54) **Stabilisiertes Gleichspannungsnetzgerät**
Regulated power supply for DC voltage
Alimentation stabilisée pour courant continu

(30) Priorität: 06.08.1992 DE 4226022
(43) Veröffentlichungstag der Anmeldung: 09.02.1994
(73) Patentinhaber: von Tscharner, Vinzenz, Dr., CH-3073 Gümlingen (CH)
(72) Erfinder: von Tscharner, Vinzenz, Dr., CH-3073 Gümlingen (CH)
(74) Vertreter: Hiebsch, Gerhard F., Dipl.-Ing.

(56) Entgegenhaltungen:
- EP-A- 0 399 598
- EP-A- 0 462 483
- DE-B- 1 270 158
- US-A- 3 581 187

## Beschreibung

Die vorliegende Erfindung betrifft ein stabilisiertes Gleichspannungsnetzgerät nach dem Oberbegriff des Patentanspruchs 1. Ein derartiges, gattungsgemäßes Gleichspannungsnetzgerät ist aus der US 3,581,187 bekannt.

Bei einem solchen stabilisierten Gleichspannungsnetzgerät wird die erwünschte Stabilisierung der Ausgangsspannung erreicht, in dem im Wege einer Regelschleife die Ausgangsspannung abgegriffen wird, mit einer im wesentlichen konstanten Spannung verglichen wird und mittels eines Operationsverstärkers od. dgl. aus dieser Spannungsdifferenz ein Regelsignal erzeugt wird, welches die Ausgangsspannung selbst wiederum beeinflußt.

Eine solche, aus der genannten US 3,581,187 bekannte Vorrichtung ist allerdings, allein schon durch den notwendigen Komparator und die von diesem gesteuerte, die Ausgangsspannung stellende Treiberstufe zwangsläufig schaltungstechnisch aufwendig und würde insbesondere eine Großserienfertigung des Netzgeräts unter Kostengesichtspunkten erschweren.

Ferner basiert das Regelprinzip des gattungsgemäßen Netzgeräts auf einer Rückkopplung, bei welcher das Vergleichssignal nicht unabhängig von der vom Netzgerät erzeugten Ausgangsspannung ist. Daraus ergibt sich aber der Nachteil, daß (unerwünschte) Spannungsschwankungen am Ausgang unmittelbar den Vergleich im Regelkreis beeinflussen, so daß zwangsläufig auch das Vergleichssignal und damit das Steuersignal für die Spannungsstabilisierung nicht völlig entkoppelt sind, was sich entsprechend negativ auf die Güte des (stabilisierten) Ausgangsspannungssignals auswirkt.

Aufgabe der vorliegenden Erfindung ist es daher, ein Netzgerät der gattungsgemäßen Art zu vereinfachen, insbesondere dieses schaltungstechnisch einfacher und für eine Großserienfertigung besser geeignet herzustellen, und eine nachteilige Rückwirkung von Spannungsschwankungen am Ausgang des Netzgeräts auf den Stabilisierungsvorgang zu verhindern.

Die Aufgabe wird durch das stabilisierte Gleichspannungsnetzgerät mit den Merkmalen des Patentanspruchs 1 gelöst.

Erfindungsgemäß wird vom ersten Kondensator aus ein zweiter Kondensator als unterer Teil einer Kaskade geladen, wobei dies über den Transistor, bevorzugt einen Feldeffekttransistor, erfolgt.

Vorteilhafte Weiterbildungen der Erfindung sind in den Unteransprüchen beschrieben.

Dabei hat es sich als nützlich erwiesen, daß die Spannung am ersten Kondensator signifikant höher ist, als die Ausgangsspannung.

Erfindungsgemäß ist also die Spannung am zweiten Kondensator (d.h. die Ausgangsspannung des Netzgeräts) durch die Ladung des ersten Kondensators und durch Wirkung des Transistors T stabilisierbar.

Weitere Vorteile, Merkmale und Einzelheiten der Erfindung ergeben sich aus der nachfolgenden Beschreibung bevorzugter Ausführungsbeispiele sowie anhand der Zeichnung, deren beide Figuren jeweils einen Schaltplan wiedergeben.

Ein "Transformer und Gleichrichter" G1 liefert die notwendige Spannung in Form von Halbwellen und den erforderlichen Strom für ein Kaskaden-Netzgerät 10. Die Leistung des Gleichrichters G1 reicht aus, um auch bei voller Last einen ersten Kondensator C1 auf die maximale Ladespannung Umax aufzuladen, die vorzugsweise zwischen dem 2- bis 2/3-fachen der Ausgangsspannung Uout liegt. Damit wird der Kondensator C1 als oberes Niveau der Kaskade geladen. Bei großer Last wird die Dauer der Aufladung -- bedingt durch den großen Spannungsabfall am Kondensator C1 während einer Halbwelle -- verlängert. Dank dieser Gegebenheiten wird der "Transformer und Gleichrichter" G1 zwar länger belastet, jedoch weniger stark. Der Strom fließt homogener, und der "Transformer und Gleichrichter" G1 kann deshalb kleiner dimensioniert werden.

Der Kondensator C1 hat eine ausreichende Kapazität, um bei Entnahme des maximalen Stromes Imax am Ausgang des Netzgerätes die Spannung am Kondensator C1 während des O-Durchganges der Speisespannung nicht unter einen Minimalwert abfallen zu lassen. Dieser Minimalwert liegt höher als die Ausgangsspannung des Netzgerätes 10. Die Kapazität des Kondensators C1 soll nicht größer sein als unbedingt notwendig, damit die Spannungsschwankungen am Kondensator C1 -- die auch wesentlich von einem Widerstand R1 abhängen -- bei voller Last groß sind; durch diese Spannungsschwankungen wird bei voller Last der "Transformer und Gleichrichter" G1 länger und somit homogener belastet. Die Spannungsschwankungen müssen aber innerhalb der Toleranzgrenze des gewählten Kondensatortyps liegen.

Ein Transistor T (Kaskade), vorzugsweise ein Feldeffekt-Transistor FET, dessen Gate durch eine dünne Oxidschicht gegen den Stromkanal isoliert ist (MOS-FET = metal-oxid-silicon), kontrolliert die Ladung und damit die Spannung an einem zweiten Kondensator C2 (unterer Teil der Kaskade). Am Gate des Transistors T ist eine unabhängige Referenzspannung Uref angeschlossen. Die Spannungdifferenz zwischen der am Gate angelegten Referenzspannung und der Spannung am zweiten Kondensator C2 steuert den Strom des Transistors T für das Nachladen des zweiten Kondensators C2. Die Öffnung des Transistors T entsteht durch den kleinen Spannungsabfall am zweiten Kondensator C2 bezüglich der Referenzspannung, nicht aber durch eine Rückkoppelung zum Gate. Der Strom des Transistors T wird möglichst direkt aus dem "Transformer und Gleichrichter" G1 abgeleitet - ausgenommen während des O-Durchganges der Speisespannung, während dessen er einzig aus dem ersten Kondensator C1 entnommen wird. Im Rahmen der Empfindlichkeit des gewählten Transistors T, vorzugsweise des FET, wird die Spannung am zweiten Kondensator C2 in einem für den Audioverstärkerbetrieb ausreichend engen Spannungsbereich stabilisert.

Die unabhängige Referenzspannung Uref wird von einem gesonderten Transformer und Gleichrichter G2 generiert. Vorzugsweise wird ein stabilisiertes Netzgerät verwendet, da die Stabilität der Ausgangsspannung wesentlich von derjenigen der Referenzspannung abhängt. Da die Referenzspannung am Gate des Transistors T nie stark belastet wird, ändert sie sich auch bei extremen Lasten (Kurzschluß) am Ausgang des KaskadenNetzgerätes 10 nicht. Daher kehrt die Ausgangsspannung auch nach kurzfrist extremer Last sofort und ohne Schwingungen zum Sollwert zurück.

Der oben erwähnte Widerstand R1 hat zwei Aufgaben; erstens vergrößert er die Spannungsschwankungen am Kondensator C1 und zweitens limitiert er den Strom durch den Transistor T und verhindert dessen Zerstörung. Ein zu großer Widerstand vergrößert auch die Verlustleistung und ist deshalb zu vermeiden. Jederzeit muß der mögliche Ladestrom für den Kondensator C2, der durch den Widerstand R1 begrenzt ist, größer sein als der maximale Strom, der vom Netzteil 10 verlangt wird.

Der zweite Kondensator oder Ausgangs-Kondensator C2 ist aus dem "Transformer und Gleichrichter" G1 und dem Kondensor C1 über den Transistor T ladbar. Seine Kapazität puffert kurze Stromspitzen sowie hochfrequenten Strombedarf ab. Damit wird auch die Trägheit der Regelschaltung, die leicht zu Phasenverschiebungen führen kann, bei allen Frequenzen aufgefangen. Bewährt haben sich Kapazitäten, die kleiner -- oder gleich --sind als -- oder aber gleich wie -- die des ersten Kondensators C1, die Zeit (R1*C1) sollte zwischen 0,5 und 5 Millisekunden liegen; dies bewirkt einen hohen Dämpungsfaktor in Audio-Verstärkern und eine große Spontaneität der Musik.

Der wesentliche Vorteil des Zusammenspiels in der Kaskade der Kondensatoren C1 und C2 und des Transistors T bzw. des FET liegt darin, daß die Ladung für den Ausgangsstrom, insbesondere bei voller Last, weitgehend direkt vom Transformer her abgeleitet wird und nicht, wie in herkömmlichen Netzgeräten, in den Kondensatoren C1,C2 zwischengespeichert wird; die Kondensatoren C1,C2 werden nur kurzzeitig, inbesondere beim O-Durchgang und bei schnellen Laständerungen, stark belastet und haben Puffereigenschaften. Daher sind die Kondensatoren C1,C2 im Kaskaden-Netzgerät 10 auch viel kleiner dimensioniert als in herkömmlichen Netzgeräten.

Das Aufstarten des Netzgerätes 10 kann durch einen in der Zeichnung nicht dargestellten Kondensator am Gate des Transistors T verlangsamt werden (z. B. auf 0,05 bis 1 sec). Damit werden die FET geschützt, und gleichzeitig wird die Stabilität der Ausgangsspannung erhöht.

Mit der vorstehend beschriebenen Art der Stabilisierung bzw. Siebung kann bei 10 A Belastung eine Stabilität erhalten werden, die besser als +- 0,1 Volt auf 20 Volt Ausgangsspannung ist.

Das erfindungsgemäße Ausführungsbeispiel der Fig. 2 zeigt eine Schaltung mit einem zweiten Widerstand R2 und einem zweiten Transistor T2 sowie einen Abschnitt für eine negative Uout, Kondensatoren C'1, C'2 und Widerständen R'1, R'2.

## Patentansprüche

1. Stabilisiertes Gleichspannungsnetzgerät, zum Einsatz im Audiobereich,
mit einem ersten Kondensator (C1), der zwischen Ausgangsanschlüssen eines Gleichrichters (G1) verbunden ist,
einem zweiten Kondensator (C2), der zwischen Ausgangsklemmen des Netzgeräts geschaltet ist und
einem Transistor (T), der so zwischen einem ersten Anschluß des ersten Kondensators (C1) und einem ersten Anschluß des zweiten Kondensators (C2) geschaltet ist, daß bei durchgeschaltetem Transistor (T) beide erste Anschlüsse miteinander verbunden sind,
dadurch gekennzeichnet,
daß die jeweils zweiten Anschlüsse des ersten (C1) bzw. des zweiten (C2) Kondensators unmittelbar miteinander verbunden sind
und ein Steueranschluß des Transistors zum Beaufschlagen mit einer Referenzspannung geschaltet ist, die unabhängig von einer über dem zweiten Kondensator (C2) abgegriffenen Ausgangsspannung (Uout) erzeugt wird.

2. Gleichspannungsnetzgerät nach Anspruch 1, dadurch gekennzeichnet, daß die Referenzspannung eine stabilisierte Konstantspannung ist.

3. Gleichspannungsnetzgerät nach Anspruch 1 oder 2, dadurch gekennzeichnet, daß die Kondensatoren (C1,C2) und der Transistor (T) so dimensioniert sind, daß ein Strom durch den Transistor zwischen den ersten Anschlüssen als Reaktion auf die Spannungsdifferenz zwischen der Referenzspannung und der Ausgangsspannung gesteuert wird.

4. Gleichspannungsnetzgerät nach einem der Ansprüche 1 bis 3, gekennzeichnet durch einen in den Pfad zwischen die ersten Anschlüsse des ersten (C1) bzw. zweiten (C2) Kondensators und den Transistor (T) geschalteten Widerstand (R1).

5. Gleichspannungsnetzgerät nach Anspruch 4, dadurch gekennzeichnet, daß der Widerstand (R1) mit dem ersten Anschluß des ersten Kondensators (C1) verbunden ist und die Zeitkonstante (C1 x R1) des ersten Kondensators (C1) mit dem Widerstand (R1) zwischen 0,5 und 5 msec liegt.

6. Gleichspannungsnetzgerät nach einem der Ansprüche 1 bis 5, dadurch gekennzeichnet, daß der Gleichrichter (G1) so dimensioniert ist, daß er den ersten Kondensator (C1) auf eine Spannung (Umax) aufladen kann, die das 2- bis 3/2-fache der Ausgangsspannung (Uout) beträgt.

7. Gleichspannungsnetzgerät nach einem der Ansprüche 1 bis 6, gekennzeichnet durch einen zwischen Referenzspannung und den Steueranschluß des Transistors (T) geschalteten Kondensator.

## Claims

1. Stabilised DC power supply unit for use with audio equipment, comprising a first capacitor (C1) which is connected between the output terminals of a rectifier (G1), a second capacitor (C2) which is connected between the output terminals of the power supply unit and a transistor (T) which is connected between a first terminal of the first capacitor (C1) and a first terminal of the second capacitor (C2) in such a manner that the two first terminals are connected together when the transistor (T) is connected through, characterised in that the respective second terminals of the first (C1) and second (C2) capacitors are directly connected together and a gate terminal of the transistor is connected for the application of a reference voltage which is generated independently of an output voltage (Uout) tapped off via the second capacitor (C2).

2. DC power supply unit according to claim 1, characterised in that the reference voltage is a stabilised constant voltage.

3. DC power supply unit according to claim 1 or claim 2, characterised in that the dimensions of the capacitors (C1, C2) and the transistor (T) are such that a current is controlled by the transistor between the first terminals in response to the voltage difference between the reference voltage and the output voltage.

4. DC power supply unit according to one of claims 1 to 3, characterised by a resistor (R1) connected into the path between the first terminals of the first (C1) and second (C2) capacitors and the transistor (T).

5. DC power supply unit according to claim 4, characterised in that the resistor (R1) is connected to the first terminal of the first capacitor (C1) and the time constant (C1 x R1) of the first capacitor (C1) with the resistor (R1) is between 0.5 and 5 msec.

6. DC power supply unit according to one of claims 1 to 5, characterised in that the dimensions of the rectifier (G1) are such that it can charge the first capacitor (C1) to a voltage (Umax) which is 2- to 3/2 times the output voltage (Uout).

7. DC power supply unit according to one of claims 1 to 6, characterised by a capacitor connected between the reference voltage and the gate terminal of the transistor (T).

## Revendications

1. Alimentation stabilisée à tension continue, pour une utilisation dans le domaine audio, comportant :
- un premier condensateur (C1) qui est connecté entre les raccordements de sortie d'un redresseur (G1),
- un deuxième condensateur (C2) qui est monté entre les bornes de sortie de l'alimentation, et
- un transistor (T) qui est monté entre un premier raccordement du deuxième condensateur (C1) et un premier raccordement du second condensateur (C2) de telle sorte que les deux premiers raccordements sont connectés l'un à l'autre lorsque le transistor est branché,
caractérisée en ce que :
- chacun des deuxièmes raccordements du premier (C1) et/ou du deuxièmes condensateur (C2) sont connectés directement l'un à l'autre, et
- un raccordement de commande du transistor est relié pour l'alimentation par une tension de référence, qui est produite indépendamment d'une tension de sortie (Uout) mesurée par l'intermédiaire du deuxième condensateur (C2).

2. Alimentation à tension continue selon la revendication 1, caractérisée en ce que la tension de référence est une tension constante stabilisée.

3. Alimentation à tension continue selon la revendication 1 ou 2, caractérisée en ce que les condensateurs (C1;C2) et le transistor (T) sont dimensionnés de façon à ce qu'un courant soit commandé à travers le transistor entre les premiers raccordements en réaction à la différence de tension entre la tension de référence et la tension de sortie.

4. Alimentation à tension continue selon une des revendications 1 à 3, caractérisée par une résistance (R1) montée sur le trajet entre le premier raccordement du premier (C1) et/ou du deuxième condensateur (C2) et le transistor (T).

5. Alimentation à tension continue selon la revendication 4, caractérisée en ce que la résistance (R1) est connectée au premier raccordement du premier condensateur (C1), et en ce que la constante de temps (C1 x R1) du premier condensateur (C1) avec la résistance (R1) se situe entre 0,5 et 5 millisecondes.

6. Alimentation à tension continue selon l'une des revendications 1 à 5, caractérisée en ce que le redresseur (G1) est dimensionné de façon à ce qu'il puisse charger le premier condensateur (C1) à une tension (Umax) qui s'élève à 2 à 3/2 fois la tension de sortie (Uout).

7. Aimentation selon l'une des revendications 1 à 6, caractérisée par un condensateur monté entre la tension de référence et le raccordement de commande du transistor (T).
